# EUROPÄISCHE PATENTSCHRIFT

(11) **EP 0 879 308 B1**
(45) Veröffentlichungstag und Bekanntmachung des Hinweises auf die Patenterteilung: **24.05.2000**
(21) Anmeldenummer: 97902318.1
(22) Anmeldetag: 04.02.1997
(51) Int. Cl.: D03D 47/40

(54) **KANTENBILDUNGSVORRICHTUNG FÜR EINE WEBMASCHINE**
SELVEDGE-FORMING DEVICE FOR A MECHANICAL LOOM
DISPOSITIF DE FORMATION DE LISIERE POUR METIER MECANIQUE

(30) Priorität: 09.02.1996 BE 9600115
(43) Veröffentlichungstag der Anmeldung: 25.11.1998
(73) Patentinhaber: Picanol N.V., 8900 Ieper (BE)
(72) Erfinder: MEYNS, Ignace, B-8647 Reninge (BE); SLOSSE, Kurt, B-8904 Boezinge (BE)
(74) Vertreter: Dauster, Hanjörg, Dipl.-Ing.
(86) Internationale Anmeldenummer: EP9700495
(87) Internationale Veröffentlichungsnummer: WO9729232

(56) Entgegenhaltungen:
- EP-A- 0 361 054
- DE-C- 3 832 622
- GB-A- 2 040 321
- NL-A- 7 503 167
- US-A- 3 171 443
- US-A- 4 478 256

## Beschreibung

Die Erfindung betrifft eine Kantenbildungsvorrichtung für eine Webmaschine mit in Linearführung geführten Fadenführungselementen zum Anheben und Absenken von wenigstens zwei Kantenfäden wobei die Fadenführungselemente wenigstens eines Kantenfadens während des Anhebens oder Absenkens diesen Kantenfaden mit wenigstens einem anderen Kantenfaden quer zur Richtung des Anhebens und Absenkens kreuzen.

Kantenbildungsvorrichtungen, die mit Kantenfäden zusammenarbeiten, werden bei Webmaschinen eingesetzt, um eine Webkante eines Gewebes oder ein Abfallband zu bilden. Dabei werden die Kantenfäden in Fadenführungselementen geführt, die diese Kantenfäden so anheben und absenken, daß Webfächer gebildet werden, in die Schußfäden nach einem vorgegebenen Muster in die Kantenfäden eingebunden werden. Die Fadenführungselemente haben meist Fadenführer in Form von kreisförmigen, ovalen oder schlitzförmigen Öffnungen. Die Kantenfäden werden auch Fangfäden genannt.

Kantenbildungsvorrichtungen für wenigstens zwei Kantenfäden sind bekannt. Dabei wird ein erster Kantenfaden in einer Ebene auf- und abbewegt, während ein zweiter Kantenfaden gegensinnig zu dem ersten Kantenfaden auf und ab und gleichzeitig quer zu der Ebene der Auf- und Abbewegung bewegt wird, so daß sich die beiden Kantenfäden kreuzen.

Die bekannten Kantenbildungsvorrichtungen enthalten eine Nadel, die sich in einer Ebene bewegt und die eine Fadenöse aufweist, in der ein erster Kantenfaden geführt wird. Ferner enthalten sie zwei Fadenführungselemente, in denen gekreuzte Schlitze zum Führen eines zweiten Kantenfadens vorgesehen sind und die entgegengesetzt zu der Nadel bewegt werden. Dabei bewegen sich die Fadenführungselemente mit den gekreuzten Schlitzen auch relativ zueinander, so daß aufgrund der Relativbewegung der Schlitze der zweite Kantenfaden in eine Richtung lotrecht zu der vorgenannten Ebene verlagert wird, so daß sich die beiden Kantenfäden kreuzen.

Eine derartige Kantenbildungsvorrichtung ist in dem US-Patent 4 478 256 beschrieben. Die Kantenbildungsvorrichtung wird mit den Webschäften der Webmaschine zusammen angetrieben. Diese Kantenbildungsvorrichtung läßt daher nur Bindungen zu, die durch den Bewegungsverlauf der Webschäfte bestimmt sind. Eine andere Kantenbildungsvorrichtung ist in dem US-Patent 3 171 443 beschrieben, die von eigenen Antriebselementen einer Antriebseinrichtung angetrieben wird. Der Antrieb ist ziemlich umständlich. Eine Änderung der Bindung ist nur mittels aufwendiger Arbeiten möglich.

Der Erfindung liegt die Aufgabe zugrunde, eine Kantenbildungsvorrichtung der eingangs genannten Art zu schaffen, bei der in einfacher Weise eine Änderung der Bindung zwischen den Kantenfäden und den Schußfäden möglich ist.

Diese Aufgabe wird dadurch gelöst, daß ein unabhängig steuerbarer Antrieb vorgesehen ist, der zum gegensinnigen Anheben und Absenken der Kantenfäden mittels Exzenterantrieben an die Führungselemente angeschlossen ist, und daß die zum Kreuzen des wenigstens einen Kantenfadens erforderliche Bewegung des Fadenführungselementes von dem zu diesem Kantenfaden gehörenden Exzenterantrieb abgeleitet wird.

Aufgrund der Erfindung ist es möglich, in einfacher Weise bei aufeinanderfolgenden Fadenschußeintragungen die Bindung der Kantenfäden mit den eingetragenen Schußfäden zu verändern, da nur die Ansteuerung des Antriebes geändert werden muß. Es ist ohne weiteres möglich, bei aufeinander folgenden Eintragungen von Schußfäden die Anzahl der in die Kantenfäden eingebundenen Schußfäden und/oder die Art des gegenseitigen Kreuzens der Kantenfäden zu ändern.

Eine erfindungsgemäße Kantenbildungsvorrichtung bietet den Vorteil, daß sie sehr kompakt ist und aus wenigen Teilen hergestellt werden kann. Sie kann in einer Modulbauweise realisiert werden. Darüber hinaus kann sie einfach ein- und ausgebaut und auch in der Breite der Webmaschine bei Veränderung der Gewebebreite verschoben werden.

Weitere Vorteile und Merkmale der Erfindung ergeben sich aus der nachfolgenden Beschreibung der in den Zeichnungen dargestellten Ausführungsbeispielen und den Unteransprüchen.
- Fig. 1: zeigt in schematischer Darstellung eine Ansicht einer erfindungsgemäßen Kantenbildungsvorrichtung in Fadenlaufrichtung von Kantenfäden gesehen,
- Fig. 2 bis Fig. 5: die Kantenbildungsvorrichtung nach Fig. 1 in verschiedenen Positionen,
- Fig. 6: einen Schnitt entlang der Linie VI-VI der Fig. 1, wobei die Abstände zwischen den einzelnen Elementen in Laufrichtung der Kantenfäden zur Verbesserung der Übersichtlichkeit übertrieben groß dargestellt sind,
- Fig. 7: einen Schnitt entlang der Linie VII-VII der Fig. 2,
- Fig. 8: eine abgewandelte Ausführungsform einer Kantenbildungsvorrichtung in einer Position entsprechend Fig. 5,
- Fig. 9: einen Schnitt entlang der Linie IX-IX der Fig. 8,
- Fig. 10 und 11: Bindungsmuster von Kantenfäden und Schußfäden, die mit der Kantenbildungsvorrichtung nach Fig. 1 bis Fig. 6 erzielbar sind,
- Fig. 12: eine Darstellung in vergrößertem Maßstab des Ausschnittes F 12 der Fig. 2 in einer abgewandelten Ausführungsform,
- Fig. 13: eine Bindung von Kantenfäden und Schußfäden, die mit der Ausführungsform nach Fig. 12 verwirklichbar ist,
- Fig. 14: eine vergrößerte Darstellung ähnlich des Ausschnittes F 12 der Fig. 2 einer weiter abgewandelten Ausführungsform,
- Fig. 15: eine weitere Ausführungsform einer Kantenbildungsvorrichtung,
- Fig. 16: einen Schnitt entlang der Linie XVI-XVI der Fig. 15,
- Fig. 17 und Fig. 18: die Kantenbildungsvorrichtung nach Fig. 15 in anderen Positionen,
- Fig. 19: eine Ansicht einer weiteren Ausführungsform einer Kantenbildungsvorrichtung,
- Fig. 20: eine Ansicht einer Kantenbildungsvorrichtung ähnlich Fig. 19,
- Fig. 21 und Fig. 22: eine weitere Ausführungsform einer Kantenbildungsvorrichtung in zwei unterschiedlichen Positionen und
- Fig. 23 und Fig. 24: eine weitere Ausführungsform einer Kantenbildungsvorrichtung in zwei unterschiedlichen Positionen.

Die in Fig. 1 bis Fig. 7 dargestellte Kantenbildungsvorrichtung 1 besitzt zwei seitliche Führungsteile 2, in denen in Längsrichtung A drei Fadenführungselemente 3, 4 und 5 geführt werden. In Längsrichtung A werden zwei jeweils von einem Fadenvorrat, insbesondere einer Spule, kommende Kantenfäden 8, 11 angehoben und abgesenkt, um aufeinanderfolgend Webfächer 12 zu bilden (Fig. 6). Die Fadenführungselemente 3 und 4 enthalten jeweils einen Schlitz 6, 7. Die Schlitze 6, 7 der hintereinander angeordneten Fadenführungselemente 3, 4 sind gegensinnig zur Längsrichtung A schräg gestellt. Die Schlitze 6, 7 dienen zur Führung eines Kantenfadens 8. Sie ermöglichen es, bei gegensinniger Bewegung in Längsrichtung A der Fadenführungselemente 3, 4 und damit der Schlitze 6, 7 den Kantenfaden 8 in Querrichtung B zu bewegen, d.h. quer zur Längsrichtung A. Das Fadenführungselement 5 enthält eine Nadel 9, an deren Ende eine Fadenöse 10 vorgesehen ist, die einen Kantenfaden 11 führt. Die Kantenfäden 8 und 11 werden in Längsrichtung A gegensinnig bewegt, d.h. angehoben und abgesenkt, um jeweils ein Webfach 12 zu bilden, in das ein Schußfaden eingebracht wird. Danach wird ein neues Webfach gebildet, d.h. nach dem Eintragen eines oder mehrerer Schußfäden, wobei die Kantenfäden 8, 11 mit dem oder den Schußfäden eine Webkantenbindung bilden. Dabei legen sich die Kantenfäden 8, 11 gegensinnig um den oder die Schußfäden, wie dies auch aus Fig. 10, 11 und 13 ersichtlich ist. Zusätzlich zu diesem Umschlingen wird auch vorgesehen, daß wenigstens einer der Kantenfäden 8 oder 11 wechselseitig in Querrichtung B bewegt wird, so daß sie sich kreuzen und untereinander umschlingen, wie dies ebenfalls aus Fig. 10, 11 und 13 ersichtlich ist.

Die Kantenbildungsvorrichtung 1 enthält einen unabhängig steuerbaren Antrieb 13, beispielsweise einen elektrischen Antriebsmotor, der unabhängig von nicht dargestellten Einrichtungen zum Bilden der Webfächer aus Kettfäden steuerbar ist. Der Antrieb 13 treibt über eine Antriebswelle 14 Exzenterantriebe an, die die Fadenführungselemente 3, 4 für den Kantenfaden 8 und für den Kantenfaden 11 gegensinnig auf- und abbewegen. Ein Exzenterantrieb enthält eine Kurbel 15, deren Ende mit einer Kupplungsstange 16 verbunden ist, die an die Fadenführungselemente 3, 4 angelenkt ist. Der Exzenterantrieb, der bei dem Ausführungsbeispiel eine Y-förmige Kurbelstange 16 aufweist, ist an Anlenkpunkten 19, 20 an den Fadenführungselementen 3, 4 angelenkt, die in einem Winkelabstand bezüglich der Drehachse des Exzenterantriebes angeordnet sind, d.h. bezüglich der Antriebswelle 14. Die Anlenkpunkte 19, 20 liegen somit einander bezüglich einer durch die Antriebswelle 14 verlaufenden Symmetrieebene 21 gegenüber. Dadurch wird erreicht, daß die Fadenführungselemente 3, 4 zwar gleichzeitig angehoben und abgesenkt werden, jedoch jeweils mit etwas unterschiedlichen Wegen. Die beiden Fadenführungselemente 3, 4 führen dadurch in Längsrichtung A beim Anheben und Absenken Relativbewegungen zueinander aus, so daß die Schlitze 6, 7 ebenfalls in Längsrichtung A relativ zueinander bewegt werden. Die Schlitze 6, 7 sind so angeordnet, daß immer Teile von ihnen miteinander fluchten. Die miteinander fluchtenden Teile der Schlitze 6, 7 sind abhängig von der Relativposition der Fadenführungselemente 3, 4 und damit der Schlitze 6, 7 in Längsrichtung A. In der Position entsprechend Fig. 1 fluchten die mittleren Teile der Schlitze 6, 7 während in den größten relativen Abweichungen entsprechend der Positionen nach Fig. 2 und 4 jeweils die rechten Enden oder die linken Enden der Schlitze 6, 7 miteinander fluchten. Da der Kantenfaden 8 immer in den Bereich gelangt, in dem die Schlitze 6, 7 miteinander fluchten, wird er entsprechend in Querrichtung B relativ zur Längsrichtung A verlagert. Um diese Querverlagerung zu erreichen, sind die radiale Länge der Kurbel 15, die Länge der Kupplungsstange 16, die Lage der Anlenkpunkte 19, 20 und die Länge in Längsrichtung A der Schlitze 6 und 7 aneinander angepaßt.

Die Antriebswelle 14 treibt über einen weiteren Exzenterantrieb das Fadenführungselement 5 an. Dieser Exzenterantrieb enthält eine auf der Antriebswelle 14 angeordnete Kurbel 17, die bei dem Ausführungsbeispiel mit der Kurbel 15 einteilig ist, an deren Ende mittels eines Anlenkpunktes 24 eine Kupplungsstange 18 angelenkt ist, deren freies Ende mittels eines Anlenkpunktes 23 an dem Fadenführungselement 5 angelenkt ist. Der Anlenkpunkt 24 der Kupplungsstange 18 liegt dem Anlenkpunkt 22 der Kupplungsstange 16 bezüglich der Antriebswelle 14 im wesentlichen diametral gegenüber, so daß bei einer Rotation der Kurbeln 15, 17 mit der Antriebswelle 14 die Fadenführungselemente 3, 4 einerseits und das Fadenführungselement 5 andererseits gegensinnige Bewegungen mit maximalem Weg ausführen.

Der Drehwinkelbereich des Antriebes 13 ist auf einen Bereich von etwas weniger als 360° beschränkt, d.h. auf etwa 350°, wie die Positionen nach Fig. 3 und 5 zeigen. Hierzu ist der Kurbel 15 ein Anschlag 29 zugeordnet. Der Antrieb 13, insbesondere ein Schrittmotor, wird mittels einer Steuereinheit 30 bezüglich der Drehrichtung, zurückzulegendem Weg und auch Geschwindigkeit gesteuert.

Die seitlichen Führungsteile 2 gehören zu einem Rahmen 31, an dem auch der Antrieb 13 angebracht ist. Das Fadenführungsteil 5 ist ein jochartiges Bauteil, das in zwei Längsnuten 36 der Seitenteile 2 geführt ist, die eine Linearführung für das Fadenführungselement 5 bilden. Das Fadenführungselement 5 ist in Verlängerung der Nadel 9 mit einer Öse 33 versehen, durch die der Kantenfaden 11 geführt ist. Die Fadenöse 10 ist in Laufrichtung des Kantenfadens 11 in Richtung zu dem Gewebe 32 etwas versetzt zu der Nadel 9 (Fig. 6), so daß der Kantenfaden 11 im Bereich der Nadel 9 nicht anliegt und auch einfach von der Seite des Gewebes 32 einzufädeln ist.

Die beiden Seitenteile 2 weisen jeweils eine eine Linearführung bildende Längsnut 34, 35 für die Fadenführungselemente 3, 4 auf, die somit nur einseitig geführt sind. Zusätzlich zu der Verbindung mittels der Y-förmigen Kupplungsstange 16 sind die beiden Fadenführungselemente 3, 4 in ihrem der Kupplungsstange 16 abgewandten Bereich mittels zwei Laschen 25 verbunden, die an Anlenkpunkten 26, 27 an die Fadenführungselemente 3, 4 angelenkt sind.

Das Ausführungsbeispiel nach Fig. 8 und 9 entspricht im wesentlichen dem Ausführungsbeispiel nach Fig. 1 bis Fig. 7 mit dem Unterschied, daß anstelle einer Y-förmigen Kupplungsstange eine kürzere T-förmige Kupplungsstange 16' vorgesehen ist, die über zwei weitere Kupplungsstangen 42, 43 an die Fadenführungselemente 3, 4 angelenkt ist. Die in einem Anlenkpunkt 44 an die Kupplungsstange 16' und in einem Anlenkpunkt 46 an das Fadenführungselement 3 angelenkte Kupplungsstange 42 und die mittels eines Anlenkpunktes 45 an die Kupplungsstange 16' und eines Anlenkpunktes 47 an das Fadenführungselement 4 angelenkte Kupplungsstange 43 erlauben einen Ausgleich, so daß die Fadenführungselemente 3, 4 mittels T-förmigen Enden 37, 38 in hinterschnittenen Nuten 34, 35 der Seitenteile 2 geführt werden können. Die gleiche Wirkung kann auch erreicht werden, wenn gemäß einer nicht dargestellten Ausführungsform die Y-förmige Kupplungsstange 16 des Ausführungsbeispiels nach Fig. 1 bis Fig. 7 durch zwei getrennte Kupplungsstangen ersetzt wird, von denen eine den Anlenkpunkt 22 der Kurbel 15 mit dem Anlenkpunkt 19 des Fadenführungsteils 3 und die andere den Anlenkpunkt 22 der Kurbel 15 mit dem Anlenkpunkt 20 des Fadenführungselementes 4 verbindet.

Bei diesem Ausführungsbeispiel ist der Kurbel 17 ein Anschlag 48 zugeordnet.

Bei der Verwendung einer Y-förmigen Kupplungsstange 16 entsprechend dem Ausführungsbeispiel nach Fig. 1 bis Fig. 7 ergibt sich über den Verlauf der Bewegung des entsprechenden Exzenterantriebes eine Abstandsänderung zwischen den Anlenkpunkten 19, 20 in Querrichtung B. Diese kann durch das Spiel in den Führungsnuten 34, 35 und/oder durch eine elastische Verformung der Kupplungsstange 16 und/oder durch eine elastische Verformung der Laschen 25 aufgefangen werden. Es ist jedoch auch möglich, den Führungsnuten 34, 35 einen im oberen und im unteren Bereich einen leicht zueinander hingekrümmten Verlauf zu geben, so daß damit die Abstandsänderung zwischen den Anlenkpunkten 19, 20 ausgeglichen wird.

Bei dem Ausführungsbeispiel nach Fig. 1 bis Fig. 7 (und entsprechend auch bei dem Ausführungsbeispiel nach Fig. 8 und 9) ist in der Position nach Fig. 1, in der Position nach Fig. 3 und in der Position nach Fig. 5 jeweils ein offenes Webfach 12 vorhanden, so daß in jeder dieser drei Positionen ein Schußfaden 49 eingetragen werden kann. Durch Vorgabe der Steuereinheit 30 kann jede dieser Positionen entsprechend einem vorgegebenen Muster wahlweise angefahren werden, wobei dieses Muster an der Steuereinheit 30 in einfacher Weise verändert werden kann. Werden beispielsweise für das Eintragen von Schußfäden 49 (Fig. 10) die Positionen nach Fig. 1, Fig. 3, Fig. 1 und Fig. 5 nacheinander angefahren und in jeder diese Positionen ein Schußfaden 49 eingetragen, so ergibt sich das in Fig. 10 dargestellte Bindungsmuster, bei welchem der Kantenfaden 8 jeweils nur bei jedem zweiten Schußeintrag seitlich von dem Kantenfaden 11 liegt. Wird dagegen vorgesehen, daß zum Schußeintragen jeweils die Positionen nach Fig. 3 und Fig. 5 nacheinander angefahren werden, so gibt sich ein Bindungsmuster entsprechend Fig. 11, bei welchem der Kantenfaden 8 bei jedem Schußeintrag seitlich von dem Kantenfaden 11 liegt. Ausgehend von der Position nach Fig. 1 kann wahlweise durch entsprechendes Verdrehen der Antriebswelle 14 die Position nach Fig. 2 oder die Position nach Fig. 4 angefahren werden, so daß der Kantenfaden 8 wahlweise nach rechts oder links zu dem Kantenfaden 11 verlagert wird.

Darüber hinaus ist es möglich, beispielsweise für eine vorgegebene Anzahl von Schußeinträgen das Eintragen von Schußfäden nur in den Positionen nach Fig. 1 und Fig. 3 durchzuführen und danach auf Schußeinträge in der Position nach Fig. 1 und Fig. 5 zu wechseln. Alle diese Arbeitsweisen sind in einfacher Weise durch Einstellungen an der Steuereinheit 30 wählbar.

Wie in Fig. 12 dargestellt ist, kann die Ausführungsform nach Fig. 1 bis Fig. 7 oder Fig. 8 und 9 in einfacher Weise dadurch abgewandelt werden, daß die Fadenführungselemente 3, 4 mit zwei Schlitzpaaren 6, 7 und 40, 41 versehen sind, die in Längsrichtung A hintereinander liegen und jeweils einen Kantenfaden 8, 39 aufnehmen. Die Schlitze 6, 40 und 7, 41 der Fadenführungselemente 3, 4 sind gegensinnig schräg gestellt, so daß die Kantenfäden 8, 39 jeweils gegensinnig in Querrichtung B relativ zu dem Kantenfaden 11 verlagert werden. Wenn in diesem Fall zum Schußeintragen wechselweise die Positionen nach Fig. 3 und 5 angefahren werden, so läßt sich beispielsweise ein Bindungsmuster entsprechend Fig. 13 verwirklichen.

Wie in Fig. 14 dargestellt ist, läßt sich das Ausführungsbeispiel nach Fig. 1 bis Fig. 7 oder Fig. 8 bis Fig. 9 in einfacher Weise auch dadurch abwandeln, daß die Fadenführungselemente 3, 4 mit mehreren in Querrichtung nebeneinander angeordneten Schlitzpaaren 6, 7 versehen werden, die jeweils einen Kantenfaden 8 aufnehmen. Diesen Schlitzpaaren ist dann jeweils eine Nadel 9 mit einem Fadenauge 10 zum Führen von Kantenfäden 11 zugeordnet. Wie in Fig. 14 weiter dargestellt ist, ist es darüber hinaus auch möglich, in den Fadenführungselementen 3, 4 nicht nur mehrere Schlitzpaare 6, 7 in Querrichtung B nebeneinander, sondern auch mehrere Schlitzpaare 6, 7 und 40, 41 in Längsrichtung A untereinander anzuordnen, die jeweils einen Kantenfaden 8,39 aufnehmen.

Auch bei den in Fig. 15 bis Fig. 24 dargestellten Ausführungsformen erfindungsgemäßer Kantenbildungsvorrichtungen 1 werden Fadenführungselemente für die Kantenfäden mittels Exzenterantrieben angehoben und abgesenkt, wobei von einem Exzenterantrieb auch die Bewegung abgeleitet wird, mit der wenigstens ein Kantenfaden quer verlagert wird, so daß er in Querrichtung den anderen Kantenfaden kreuzt.

Bei dem Ausführungsbeispiel nach Fig. 15 bis Fig. 18 ist die von der Kurbel 15 angetriebene Kupplungsstange 16a des einen Exzenterantriebes mit einem Fadenführer in Form einer Öse 50 versehen, so daß diese Kupplungsstange 16a selbst als Fadenführungselement ausgebildet ist. Die als Fadenführungselement ausgebildete Kupplungsstange 16a ist in einer Führungshülse 52 geführt, die für die Kupplungsstange 16a eine Linearführung bildet. Die Führungshülse 52 ist um eine an dem Rahmen 31 angebrachte, stationäre Achse 53 verdrehbar. Das aus der Führungshülse 52 herausragende, mit der Öse 50 versehene Ende der Kupplungsstange 16a ist über einen relativ großen Weg in Richtung B quer zur Längsrichtung A bewegbar. Der zweite Kantenfaden 11, zu welchem sich der von der Öse 50 geführte Kantenfaden 8 beim Anheben und Absenken quer bewegt, wird mittels einer Öse 10 einer Nadel 9 geführt, die von einem jochartigen Fadenführungselement 5a abragt. Das Fadenführungselemet 5a ist in Linearführungen (Längsnuten) der Seitenteile 2 eines Rahmens 31 geführt. An dieses Fadenführungselement 5a greift eine Kupplungsstange 18 eines zweiten Exzenterantriebes an, die an eine von der Antriebswelle 14 angetriebene Kurbel 17 angelenkt ist.

In der in Fig. 18 dargestellten Position ist ein Webfach 12 gebildet, in das ein Schußfaden eingebracht werden kann. Ausgehend von dieser Position kann der Antrieb 13 so angesteuert werden, daß wahlweise die Position nach Fig. 15 oder die Position nach Fig. 17 angefahren wird. Der Kantenfaden 8, der durch die Öse 50 der Kupplungsstange 16a läuft, kann somit wahlweise nach rechts oder links bezüglich der Nadel 9 verlagert werden. Auf diese Weise können verschiedene Bindungen verwirklicht werden.

Wie in Fig. 16 dargestellt ist, ist bei diesem Ausführungsbeispiel der Antriebswelle 14 des Antriebes 13 ein Positionsgeber 59 zugeordnet, der an die Steuereinheit 30 angeschlossen ist. Dieser Positionsgeber 59, beispielsweise ein Inkrementalgeber, ermöglicht es, beispielsweise als Antrieb 13 einen Servomotor einzusetzen und damit die gewünschten Positionen exakt anzufahren. Es kann dabei auf einen Anschlag zur Begrenzung der Drehwinkel verzichtet werden. Wird ein derartiger Positionsgeber 59 in Verbindung mit einem Schrittmotor vorgesehen, so kann selbstverständlich ebenfalls auf einen sonst zum Justieren benötigten Anschlag verzichtet werden.

Bei dem Ausführungsbeispiel nach Fig. 19 entspricht das Fadenführungselement 5a dem Fadenführungselement des Ausführungsbeispiels nach Fig. 15 bis Fig. 18. Die von der Kurbel 15 angetriebene Kupplungsstange 16b ist als ein Fadenführungselement ausgebildet und mit zwei Ösen 50, 51 versehen. Die Kupplungsstange 16b ist an ein jochförmiges Bauteil 63 angelenkt, das in Längsrichtung A in Linearführungen der Seitenteile 2 des Rahmens 31 geführt ist. Die Kupplungsstange 16b ist an dem Bauteil 63 mittels eines Anlenkpunktes 54 angelenkt. Die Öse 50 befindet sich unterhalb des Anlenkpunktes 54 und die Öse 51 oberhalb des Anlenkpunktes 54, so daß sich diese beiden Ösen bezüglich dieses Anlenkpunktes und bezüglich der Nadel 9 gegensinnig bewegen, wenn die Kupplungsstange 16b mittels des Exzenterantriebes verschwenkt wird.

Das Ausführungsbeispiel nach Fig. 20 unterscheidet sich von dem Ausführungsbeispiel nach Fig. 19 dadurch, daß an die Kupplungsstange 16b oberhalb und unterhalb des Anlenkpunktes 54, mit welchem die Kupplungsstange 16b an den jochförmigen Bauteil 63 angelenkt ist, jeweils ein Fadenführungselement 55, 56 mittels Zapfen 57, 58 angebracht ist, das in Querrichtung B geführt ist. Diese Fadenführungselemente sind mit Ösen 50a, 51a versehen, die beidseits von der Kupplungsstange 16b angeordnet sind. Das Fadenführungselement 5b ist mit zwei Nadeln 9 und Ösen 10 für zwei Kantenfäden 11 versehen, gegenüber welchen die Ösen 50a, 51a der Fadenführungselemente 55, 56 entsprechend der Drehrichtung der Antriebswelle 14 jeweils auf die rechte oder die linke Seite verlagerbar sind.

Das Ausführungsbeispiel nach Fig. 21 und 22 entspricht im Prinzip dem Ausführungsbeispiel nach Fig. 19. Abweichend ist jedoch die Kupplungsstange 16b mittels eines Blockes 60 in einem jochartigen Bauteil 63a um eine Achse 61 verdrehbar gelagert. Das jochartige Bauteil 63a ist in den Seitenteilen 2 des Rahmens 31 in Längsrichtung A in Linearführungen geführt, beispielsweise in Nuten. Die Kupplungsstange 16b ist in dem Block 60 mittels Sicherungsklammern 62 gehalten.

Das Ausführungsbeispiel nach Fig. 23 und 24 entspricht in seinem Grundprinzip dem Ausführungsbeispiel nach Fig. 21 und 22, jedoch ist die Kupplungsstange 16c, die als ein Fadenführungselement ausgebildet ist und an ihrem Ende eine Öse 50 aufweist, in zwei Teile 64, 65 unterteilt. Das Teil 64, das mittels eines Anlenkpunktes 22 an die Kurbel 15 angelenkt ist, ist mittels eines Anlenkpunktes 66 an ein jochartiges Bauteil 63b angelenkt, das in Linearführungen der Seitenteile 2 des Rahmens 31 in Längsrichtung A geführt ist. Das Teil 65 ist in Abstand zu dem Anlenkpunkt 66 mittels eines Anlenkpunktes 67 ebenfalls an das jochartige Bauteil 63b angelenkt. Zwischen den beiden Anlenkpunkten 66 und 67 sind die Teile 64 und 65 mittels einer eine axiale Ausgleichsbewegung zulassenden Gelenkverbindung 68 verbunden, so daß das Teil 64 der Kupplungsstange 16c das Teil 65 entsprechend seiner Schwenkbewegung zu Schwenkbewegungen antreibt. Mittels der Unterteilung der Kupplungsstange 16c in zwei gelenkig miteinander verbundenen Teile 64, 65 ist es möglich, die Bewegung der Öse 50 in Richtung B quer zur Längsrichtung A unabhängig von der Größe der Schwenkbewegungen des Teils 64 der Kupplungsstange 16c festzulegen. Abhängig von den gewählten Positionen der Anlenkpunkte 66 und 67 sowie der Lage der Gelenkverbindung 68 und der Länge des Teils 65 ist es möglich, die Querbewegung der Öse 50 mit einem gewünschten Weg auszulegen.

Alle erläuterten Ausführungsbeispiele von Kantenbildungsvorrichtungen 1 gestatten unterschiedliche Bindungen von Schußfäden mit den Kantenfäden 8, 39, 11, wobei die gewünschte Bindung dadurch erhalten wird, daß der Antrieb 13 mittels der Steuereinheit 30 nach einem wählbaren Muster angesteuert wird. Das eingegebene Muster ist beispielsweise derart, daß in Abhängigkeit von der Position der Hauptwelle der Webmaschine die Position der Antriebswelle 14 der Kantenbildungsvorrichtung 1 bestimmt wird, so daß die Position dieser Antriebswelle 14 synchron zu Bewegungen von anderen Teilen der Webmaschine ist. Durch eine entsprechend gewählte Steuerung des Antriebselementes 13 können Kantenfäden 8, 39, 11 mit vorgegebenen Bindungen in beliebigen Folgen realisiert werden.

Obwohl die Kurbeln 15, 17 der Exzenterantriebe in den dargestellten Ausführungsbeispielen eine unterschiedliche Länge aufweisen, können sie selbstverständlich auch gleich lang sein. Entsprechend dazu können die Kupplungsstangen 16 und 18 der Exzenterantriebe eine unterschiedliche Länge aufweisen oder gleich lang sein. Die Länge der Bauteile wird so gewählt, daß das von den Kantenfäden 8, 39 und 11 gebildete Webfach 12 annähernd mit dem Webfach übereinstimmt, das mittels nicht dargestellter Kettfäden von den Fachbildungseinrichtungen der Webmaschine gebildet wird. Hierzu kann die Kantenbildungsvorrichtung 1 mit ihrem Rahmen 31 an einer geeigneten Position der Webmaschine angebracht werden. Die Länge der Bauteile wird vorzugsweise auch so gewählt, daß sich die auf- und abbewegten Kantenfäden 8, 39 und 11 in Querrichtung kreuzen, wenn die Schwenkbewegung der Kupplungsstange 16 etwa ihren maximalen Wert erreicht. Das Antriebselement 13 besteht beispielsweise aus einem Schrittmotor, bei welchem Position, Geschwindigkeit und Beschleunigung von der Steuereinheit 30 vorgegeben werden. Der Anschlag 29 oder 48 wird dabei dazu verwendet, um die Position des Antriebselementes 13 in bekannter Weise mittels eines Steuerprogramms zu justieren.

Das Antriebselement 13 kann auch aus einem steuerbaren Servomotor bestehen. In diesem Fall ist für die Steuereinheit 30 dieses Servomotors ein Positionsgeber 59 erforderlich, wie er in Fig. 16 dargestellt ist. Dieser erfaßt die Winkelposition der Antriebswelle 14 und gibt diese in die Steuereinheit 30 ein. Wird ein Positionsgeber 59 in Zusammenhang mit einem Schrittmotor verwendet, so sind selbstverständlich Anschläge nicht erforderlich. Als Antriebselement 13 kann auch ein hydraulischer oder pneumatischer Antriebsmotor verwendet werden. In diesem Fall sind Ventile erforderlich, die von der Steuereinheit 30 in geeigneter Weise gesteuert werden.

Wenn die Kantenbildungseinrichtung 1 innerhalb eines Rahmens 31 montiert ist, der an beliebiger Stelle an der Maschine befestigt werden kann, so ist die Kantenbildungseinrichtung ein Modul, das nur über Befestigungselemente und elektrische, pneumatische oder hydraulische Zuleitungen mit der Webmaschine verbunden ist.

Die Kantenbildungsvorrichtung muß nicht notwendigerweise eine eigene Steuereinheit 30 enthalten, da deren Funktion von der Steuereinheit der Webmaschine auch mit übernommen werden kann.

Wie in Fig. 6 dargestellt ist, kann der Steuereinheit 30 auch ein manuell bedienbares Schaltelement 28 zugeordnet werden, das es einer Bedienungsperson ermöglicht, das Antriebselement 13 so anzusteuern, daß die Antriebswelle 14 eine bestimmte Winkelposition einnimmt, in welcher die Fadenführungselemente gut zugänglich sind und versorgt werden können.

Die Fadenführungsösen 10, 50 und 51, 50a, 51a sind bei den Ausführungsbeispielen mit runder Form dargestellt. Selbstverständlich können sie auch andere Formen aufweisen, beispielsweise eine ovale Form oder eine Schlitzform.

Bei allen Ausführungsformen ist vorgesehen, daß einer der Kantenfäden 11 oder eine Gruppe von Kantenfäden 11 nur in eine Ebene angehoben und abgesenkt werden. Selbstverständlich ist es auch möglich, die Kantenbildungseinrichtung so abzuwandeln, daß alle Kantenfäden während des Anhebens und Absenkens zum Bilden eines Webfaches 12 auch in Querrichtung B relativ zueinander bewegt werden. In diesem Fall müssen für alle gegensinnig angehobenen und abgesenkten Kantenfäden Exzenterantriebe vorgesehen werden, von denen eine Querbewegung abgeleitet wird.

Bei den dargestellten Ausführungsformen ist vorgesehen, daß der Drehwinkelbereich des Antriebselementes 13 begrenzt ist, so daß das Antriebselement in den beiden Drehrichtungen wechselweise angetrieben wird. Es ist jedoch auch möglich, die Kupplungsstangen 16 und 18 mittels einer Kurbelwelle anzutreiben, so daß das Antriebselement 13 nur in einer Drehrichtung angetrieben werden muß oder beispielsweise auch für mehrere aufeinanderfolgende Schußeinträge in einer Drehrichtung angetrieben wird, wonach dann die Drehrichtung umgekehrt wird.

Die Kantenbildungseinrichtungen entsprechend den Ausführungsbeispielen können in Verbindung mit jeder Webmaschinenart eingesetzt werden, d.h. mit Düsenwebmaschinen, Greiferwebmaschinen, Projektilwebmaschinen oder auch anderen Webmaschinenarten.

Die Erfindung ist nicht auf die dargestellten und erläuterten Ausführungsbeispiele beschränkt. Vielmehr können Abwandlungen und auch Kombinationen der einzelnen Ausführungsbeispiele miteinander vorgenommen werden. Der Schutz wird nur durch die Patentansprüche bestimmt.

## Patentansprüche

1. Kantenbildungsvorrichtung (1) für eine Webmaschine mit in Linearführungen geführten Fadenführungselementen (3, 4, 5, 5a, 16a, 16b, 16c) zum Anheben und Absenken von wenigstens zwei Kantenfäden (8, 39, 11), wobei die Fadenführungselemente wenigstens eines Kantenfadens (8, 39) während des Anhebens oder Absenkens diesen Kantenfaden mit wenigstens einem anderen Kantenfaden (11) quer zur Richtung A des Anhebens und Absenkens kreuzen, **dadurch gekennzeichnet**, daß ein unabhängig steuerbarer Antrieb (13) vorgesehen ist, der zum gegensinnigen Anheben und Absenken der Kantenfäden (8, 39, 11) mittels Exzenterantrieben an die Fadenführungselemente angeschlossen ist, und daß die zum Kreuzen des wenigstens einen Kantenfadens (8, 39) erforderliche Bewegung der Fadenführungselemente von dem zu diesen Fadenführungselementen gehörenden Exzenterantrieb abgeleitet ist.

2. Kantenbildungsvorrichtung nach Anspruch 1, dadurch gekennzeichnet, daß die Drehachse (14) der Exzenterantriebe im wesentlichen in Laufrichtung der Kantenfäden (8, 39, 11) verläuft und daß eine Querbewegung zum Kreuzen von Kantenfäden (8, 39) von einer an einen Exzenterantrieb angeschlossenen Kupplungsstange (16, 16', 16a, 16b, 16c) abgeleitet ist.

3. Kantenbildungsvorrichtung nach Anspruch 1 oder 2, dadurch gekennzeichnet, daß ein gemeinsamer Antrieb (13) vorgesehen ist, an welchen zwei Exzenterantriebe im wesentlichen einander diametral gegenüberliegend angeschlossen sind.

4. Kantenbildungsvorrichtung nach Anspruch 1, 2 oder 3, dadurch gekennzeichnet, daß die Exzenterantriebe in einem Winkelbereich von annähernd 360° hin- und her verdrehbar sind.

5. Kantenbildungsvorrichtung nach einem der Ansprüche 1 bis 4, dadurch gekennzeichnet, daß der Verdrehbereich des Antriebes (13) mittels wenigstens eines Anschlages (29, 48) begrenzt ist.

6. Kantenbildungsvorrichtung nach einem der Ansprüche 1 bis 4, dadurch gekennzeichnet, daß dem Antrieb (13) ein Positionsgeber (59) zugeordnet ist.

7. Kantenbildungsvorrichtung nach einem der Ansprüche 1 bis 6, dadurch gekennzeichnet, daß als Antrieb (13) ein Schrittmotor vorgesehen ist.

8. Kantenbildungsvorrichtung nach einem der Ansprüche 1 bis 7, dadurch gekennzeichnet, daß für wenigstens einen Kantenfaden (8, 39) zwei in Fadenlaufrichtung hintereinander angeordnete Fadenführungselemente (3, 4) vorgesehen sind, die zur Führung dieses Kantenfadens mit sich kreuzenden Schlitzen (6, 7) versehen sind und die während des Anhebens und Absenkens mittels des Exzenterantriebes gegensinnig zueinander bewegt werden und den von ihnen geführten Kantenfaden (8, 39) in Querrichtung verlagern.

9. Kantenbildungsvorrichtung nach Anspruch 8, dadurch gekennzeichnet, daß die beiden hintereinander angeordneten Fadenführungselemente (3, 4) mittels einer oder mehreren Kupplungsstangen (16; 16', 42, 43) an einen gemeinsamen Exzenterantrieb angeschlossen sind, wobei die Anlenkpunkte (19, 20; 46, 47) dieser Kupplungsstangen an den zugehörigen Fadenführungselementen (3, 4) in Umfangsrichtung zur Drehachse (14) des Exzenterantriebes in einem Winkelabstand angeordnet sind.

10. Kantenbildungsvorrichtung nach Anspruch 8 oder 9, dadurch gekennzeichnet, daß eine gemeinsame Kupplungsstange (16, 16') für die Anlenkung der beiden Fadenführungselemente (3, 4) an den Exzenterantrieb vorgesehen ist, die eine Y-förmige oder T-förmige Gestalt aufweist.

11. Kantenbildungsvorrichtung nach einem der Ansprüche 8 bis 10, dadurch gekennzeichnet, daß die beiden mit den sich kreuzenden Schlitzen (6, 7) versehenen Fadenführungselementen (3, 4) in einander in etwa gegenüberliegenden Linearführungen (34, 35) geführt sind.

12. Kantenbildungsvorrichtung nach Anspruch 11, dadurch gekennzeichnet, daß die beiden mit den sich kreuzenden Schlitzen (6, 7) versehenen Fadenführungselemente (3, 4) mit einer oder mehreren gelenkig an sie angeschlossenen Laschen (25) verbunden sind.

13. Kantenbildungsvorrichtung nach einem der Ansprüche 1 bis 7, dadurch gekennzeichnet, daß die zu einem Exzenterantrieb gehörende Kupplungsstange (16a, 16b, 16c) als Fadenführungselement ausgebildet und mit wenigstens einem Fadenführer (50, 51, 50a, 51a) versehen ist.

14. Kantenbildungsvorrichtung nach Anspruch 13, dadurch gekennzeichnet, daß die Kupplungsstange (16a) in einer Linearführung (52) geführt ist, die um eine zur Drehachse (14) des Exzenterantriebes parallele Achse (53) verschwenkbar ist.

15. Kantenbildungsvorrichtung nach Anspruch 13, dadurch gekennzeichnet, daß die Kupplungsstange (16b) in Abstand zu ihrem freien Ende an ein in einer Linearführung geführtes Bauteil (63) angelenkt ist.

16. Kantenbildungsvorrichtung nach einem der Ansprüche 13 bis 15, dadurch gekennzeichnet, daß an die Kupplungsstange (16b) wenigstens ein in Querrichtung (B) geführtes Fadenführungselement (55, 56) angelenkt ist, das wenigstens einen Fadenführer (50a, 50b; 51a, 51b) aufweist.

17. Kantenbildungsvorrichtung nach Anspruch 13, dadurch gekennzeichnet, daß die Kupplungsstange (16c) in zwei Teile (64, 65) unterteilt ist, die beide an einem in einer Linearführung geführten Bauteil (63b) angelenkt sind und die miteinander gelenkig verbunden sind.

18. Kantenbildungsvorrichtung nach einem der Ansprüche 1 bis 17, dadurch gekennzeichnet, daß ein in einer Linearführung geführtes Bauteil (5, 5a, 5b) als weiteres Fadenführungselement vorgesehen ist, das an einen Exzenterantrieb (17, 18) angelenkt ist und das wenigstens einen Fadenführer (10) aufweist.

19. Kantenbildungsvorrichtung nach Anspruch 18, dadurch gekennzeichnet, daß der oder die Fadenführer (10) jeweils am Ende einer von dem Bauteil (5, 5a, 5b) abragende Nadel (9) angeordnet sind.

20. Kantenbildungsvorrichtung nach Anspruch 18 und 19, dadurch gekennzeichnet, daß das Bauteil (5, 5a) mit wenigstens einer Öse (33) für jeden von ihm geführten Kantenfaden (11) versehen ist, der von dieser Öse in Längsrichtung der Nadel (9) zu deren Fadenführer (10) geführt ist.

21. Kantenbildungsvorrichtung nach einem der Ansprüche 1 bis 20, dadurch gekennzeichnet, daß die Exzenterantriebe und die Fadenführungselemente in einem gemeinsamen Rahmen (31) untergebracht sind.

22. Kantenbildungsvorrichtung nach einem der Ansprüche 1 bis 21, dadurch gekennzeichnet, daß die Längen und/oder Anordnungen der Kurbeln (15, 17) der Exzenterantriebe und/oder die Längen und/oder Anordnung der Kupplungsstangen (16, 16', 16a, 16b, 16c, 18) derart festgelegt sind, daß sich die Kantenfäden ( 8, 39, 11) bei etwa maximaler Schwenkung der Kupplungsstangen kreuzen.

## Claims

1. A selvedge-forming device (1) for a loom, having thread guide elements (3, 4, 5, 5a, 16a, 16b, 16c), guided in linear guides, for raising and lowering at least two selvedge threads (8, 39, 11), wherein the thread guide elements of at least one selvedge thread (9, 39), during raising or lowering of this selvedge thread, cross with at least one other selvedge thread (11) transversely to the direction A of raising and lowering, characterised in that an independently controllable drive means (13) is provided, which for oppositely directed raising or lowering of the selvedge threads (8, 39, 11) is connected by means of eccentric drives to the thread guide elements, and in that the movement of the thread guide elements required for crossing the at least one selvedge thread (8, 39) is derived from the eccentric drive belonging to these thread guide elements.

2. A selvedge-forming device according to claim 1, characterised in that the axis of rotation (14) of the eccentric drives runs substantially in the running direction of the selvedge threads (8, 39, 11), and in that a transverse movement for the crossing of selvedge threads (8, 39) is derived from a coupling rod (16, 16', 16a, 16b, 16c) connected to an eccentric drive.

3. A selvedge-forming device according to claim 1 or 2, characterised in that a common drive means (13) is provided, to which two eccentric drives lying substantially diametrically opposite one another are connected.

4. A selvedge-forming device according to claim 1, 2 or 3, characterised in that the eccentric drives are rotatable in alternate directions in an angular range of approximately 360°.

5. A selvedge-forming device according to any one of claims 1 to 4, characterised in that the rotational range of the drive means (13) is limited by means of at least one stop (29, 48).

6. A selvedge-forming device according to any one of claims 1 to 4, characterised in that a position transmitter (59) is associated with the drive means (13).

7. A selvedge-forming device according to any one of claims 1 to 6, characterised in that a stepping motor is provided as drive means (13).

8. A selvedge-forming device according to any one of claims 1 to 7, characterised in that for at least one selvedge thread (8, 39) there are provided two thread guide elements (3, 4) arranged one behind the other in the thread running direction, which are provided with intersecting slots (6, 7) for guiding this selvedge thread and which during raising and lowering by means of the eccentric drive are moved in opposite directions to one another and displace in the transverse direction the selvedge threads (8, 39) they are guiding.

9. A selvedge-forming device according to claim 8, characterised in that the two thread guide elements (3, 4) arranged one behind the other are connected by means of one of more coupling rods (16; 16', 42, 43) to a common eccentric drive, the articulation points (19, 20; 46, 47) of these coupling rods on the associated thread guide elements (3, 4) being arranged with an angular spacing in the circumferential direction to the axis of rotation (14) of the eccentric drive.

10. A selvedge-forming device according to claim 8 or 9, characterised in that a common coupling rod (16, 16') for articulation of the two thread guide elements (3, 4) on the eccentric drive is provided, the coupling rod having a Y-shaped or T-shaped configuration.

11. A selvedge-forming device according to any one of claims 8 to 10, characterised in that the two thread guide elements (3, 4) provided with the intersecting slots (6, 7) are guided in one another in approximately opposite linear guides (34, 35).

12. A selvedge-forming device according to claim 11, characterised in that the two thread guide elements (3, 4) provided with the intersecting slots (6, 7) are connected to one or more link members (25) articulated thereon.

13. A selvedge-forming device according to any one of claims 1 to 7, characterised in that the coupling rod (16a, 16b, 16c) belonging to an eccentric drive is in the form of a thread guide element and is provided with at least one thread guide (50, 51, 50a, 51a).

14. A selvedge-forming device according to claim 13, characterised in that the coupling rod (16a) is guided in a linear guide (52), which is pivotable about an axis (53) parallel to the axis of rotation (14) of the eccentric drive.

15. A selvedge-forming device according to claim 13, characterised in that the coupling rod (16b) is articulated at a distance from its free end on a component (63) guided in a linear guide.

16. A selvedge-forming device according to any one of claims 13 to 15, characterised in that on the coupling rod (16b) there is articulated at least one thread guide element (55, 56) guided in the transverse direction (B), which has at least one thread guide (50a, 50b; 5a, 51 b).

17. A selvedge-forming device according to claim 13, characterised in that the coupling rod (16c) is divided into two parts (64, 65), both of which are articulated on a component (63b) guided in a linear guide and which are flexibly connected to one another.

18. A selvedge-forming device according to any one of claims 1 to 17, characterised in that a component (5, 5a, 5b) guided in a linear guide is provided as further thread guide element, which component is articulated on an eccentric drive (17, 18) and has at least one thread guide (10).

19. A selvedge-forming device according to claim 18, characterised in that the thread guide or thread guides (10) is/are arranged at the end of a respective needle (9) projecting from the component (5, 5a, 5b).

20. A selvedge-forming device according to claim 18 and 19, characterised in that the component (5, 5a) is provided with at least one eye (33) for each of the selvedge threads (11) it guides, the selvedge thread being guided from this eye in the longitudinal direction of the needle (9) to the thread guide (10) thereof.

21. A selvedge-forming device according to any one of claims 1 to 20, characterised in that the eccentric drives and the thread guide elements are housed in a common frame (31).

22. A selvedge-forming device according to any one of claims 1 to 21, characterised in that the lengths and/or arrangements of cranks (15,17) of the eccentric drives and/or the lengths and/or arrangement of the coupling rods (16, 16', 16a, 16b, 16c, 18) are fixed in such a way that the selvedge threads (8, 39, 11) intersect at approximately maximum swing of the coupling rods.

## Revendications

1. Dispositif (1) de formation de lisières pour une machine à tisser, comportant des éléments guide-fils (3, 4, 5, 5a, 16a, 16b, 16c), guidés dans des guidages linéaires, destinés à monter et à descendre au moins deux fils de lisière (8, 39, 11), les éléments guide-fils d'au moins un fil de lisière (8, 39) croisant, pendant la montée ou la descente, ce fil de lisière avec au moins un autre fil de lisière (11) transversalement à la direction A de la montée et de la descente, caractérisé en ce qu'on prévoit un organe d'entraînement à commande indépendante, qui pour assurer une montée et une descente en sens contraire des fils de lisière (8, 39, 11), est, au moyen d'organes d'entraînement excentrés, raccordé aux éléments guide-fils, et que le mouvement des éléments guide-fils, nécessaire au croisement d'au moins un fil de lisière (8, 39), découle de l'organe d'entraînement excentré appartenant à ces éléments guide-fils.

2. Dispositif de formation de lisières selon la revendication 1, caractérisé en ce que l'axe de rotation (14) des organes d'entraînement excentrés court essentiellement dans la direction de défilement des fils de lisière (3, 39, 11), et qu'un mouvement transversal, pour le croisement des fils de lisière (8, 39), découle d'une barre d'accouplement (16, 16', 16a, 16b, 16c), raccordée à un organe d'entraînement excentré.

3. Dispositif de formation de lisières selon la revendication 1 ou 2, caractérisé en ce qu'on prévoit un organe d'entraînement commun (13), auquel sont raccordés deux organes d'entraînement excentrés, qui pour l'essentiel sont diamétralement opposés l'un à l'autre.

4. Dispositif de formation de lisières selon la revendication 1, 2 ou 3, caractérisé en ce que les organes d'entraînement excentrés peuvent tourner dans un sens et dans l'autre sur un intervalle angulaire d'environ 360°.

5. Dispositif de formation de lisières selon l'une des revendications 1 à 4, caractérisé en ce que l'intervalle de rotation de l'organe d'entraînement (13) est limité par au moins une butée (29, 48).

6. Dispositif de formation de lisières selon l'une des revendications 1 à 4, caractérisé en ce qu'un transmetteur de position (59) est affecté à l'organe d'entraînement (13).

7. Dispositif de formation de lisières selon l'une des revendications 1 à 3, caractérisé en ce qu'on prévoit en tant qu'organe d'entraînement (13) un moteur pas à pas.

8. Dispositif de formation de lisières selon l'une des revendications 1 à 7, caractérisé en ce qu'on prévoit pour au moins un fil de lisière (8, 39) deux éléments guide-fils (3, 4) disposés l'un derrière l'autre dans la direction du défilement du fil, éléments qui, pour guider ce fil de lisière, sont pourvus de fentes (6, 7) qui se croisent, et qui, pendant la montée et la descente, se déplacent en sens contraire l'un de l'autre à l'aide de l'organe d'entraînement excentré, et déplacent dans la direction transversale le fil de lisière (8, 39) qu'elles guident.

9. Dispositif de formation de lisières selon la revendication 8, caractérisé en ce que les deux éléments guide-fils (3, 4) disposés l'un derrière l'autre sont, à l'aide d'une ou plusieurs barres d'accouplement (16 ; 16', 42, 43), raccordées à un organe d'entraînement excentré commun, les points d'articulation (19, 20 ; 46, 47) de ces barres d'accouplement étant disposés contre les éléments guide-fils (3, 4) correspondants selon un certain écart angulaire dans la direction périphérique par rapport à l'axe de rotation (14) de l'organe d'entraînement excentré.

10. Dispositif de formation de lisières selon la revendication 8 ou 9, caractérisé en ce qu'on prévoit une barre d'accouplement commune (16, 16') pour articuler les deux éléments guide-fils (3, 4) à l'organe d'entraînement excentré, barre qui a la forme d'un Y ou d'un T.

11. Dispositif de formation de lisières selon l'une des revendications 8 à 10, caractérisé en ce que les deux éléments guide-fils (3, 4) pourvus de fentes (6, 7) qui se croisent sont guidés l'un dans l'autre, dans des guidages linéaires (34, 35) approximativement opposés.

12. Dispositif de formation de lisières selon la revendication 11, caractérisé en ce que les deux éléments guide-fils (3, 4) pourvus des fentes (6, 7) qui se croisent sont reliés à une ou plusieurs attaches (25), qui leur sont raccordées en articulation.

13. Dispositif de formation de lisières selon l'une des revendications 1 à 7, caractérisé en ce que la barre d'accouplement (16a, 16b, 16c) appartenant à un organe d'entraînement excentré est configuré comme un élément guide-fil et est pourvu d'au moins un guide-fil (50, 51, 50a, 51a).

14. Dispositif de formation de lisières selon la revendication 13, caractérisé en ce que la barre d'accouplement (16a) est guidée dans un guidage linéaire (52), qui peut pivoter autour d'un axe (53) parallèle à l'axe de rotation (14) de l'organe d'entraînement excentré.

15. Dispositif de formation de lisières selon la revendication 13, caractérisé en ce que la barre d'accouplement (16b) est, à distance de son extrémité libre, articulée à un composant (63) guidé dans un guidage linéaire.

16. Dispositif de formation de lisières selon l'une des revendications 13 à 15, caractérisé en ce qu'à la barre d'accouplement (16b) est articulé au moins un élément guide-fil (55, 56), guidé dans la direction transversale (B), et qui comporte au moins un guide-fil (50a, 50b ; 51a, 51b).

17. Dispositif de formation de lisières selon la revendication 13, caractérisé en ce que la barre d'accouplement (16c) est subdivisée en deux parties (64, 65), qui toutes les deux sont articulées à un composant (63b) guidé dans un guidage linéaire, et qui sont reliées l'une à l'autre par une articulation.

18. Dispositif de formation de lisières selon l'une des revendications 1 à 17, caractérisé en ce qu'on prévoit en tant qu'élément guide-fil supplémentaire un composant (5, 5a, 5b) guidé dans un guidage linéaire, qui est articulé à un organe d'entraînement excentré (17, 18) et qui comporte au moins un guide-fil (10).

19. Dispositif de formation de lisières selon la revendication 18, caractérisé en ce que le ou les guide-fils (10) sont chacun disposés à l'extrémité d'une aiguille (9), qui dépasse du composant (5, 5a, 5b).

20. Dispositif de formation de lisières selon les revendications 18 et 19, caractérisé en ce que le composant (5, 5a) est pourvu d'au moins un oeillet pour chaque fil de lisière (11) qu'il guide, fil qui, à partir de cet oeillet, est guidé dans la direction longitudinale de l'aiguille (9) jusqu'à son guide-fil (10).

21. Dispositif de formation de lisières selon l'une des revendications 1 à 20, caractérisé en ce que les organes d'entraînement excentrés et les éléments guide-fils sont disposés dans un cadre commun (31).

22. Dispositif de formation de lisières selon l'une des revendications 1 à 21, caractérisé en ce que la longueur et/ou la disposition des manivelles (15, 17) des organes d'entraînement excentrés et/ou la longueur et/ou la disposition des barres d'accouplement (16, 16', 16a, 16b, 16c, 18) sont définies de façon que les fils de lisière (8, 39, 11) se croisent approximativement pour un pivotement maximal des barres d'accouplement.
